# FASCICULE DE BREVET EUROPEEN

(11) **EP 3 228 154 B1**
(45) Date de publication et mention de la délivrance du brevet: **21.11.2018**
(21) Numéro de dépôt: 15810696.3
(22) Date de dépôt: 03.12.2015
(51) Int. Cl.: H05B 6/06

(54) **SYSTEME DE CENTRAGE INFRAROUGE POUR TABLE A INDUCTION**
INFRAROTZENTRIERUNGSSYSTEM FÜR INDUKTIONSKOCHFLÄCHE
INFRARED CENTRING SYSTEM FOR INDUCTION COOKING SURFACE

(30) Priorité: 04.12.2014 FR 1461936
(43) Date de publication de la demande: 11.10.2017
(73) Titulaire: SEB S.A., 69130 Ecully (FR)
(72) Inventeur: COUTELLIER, Damien, 69310 Pierre Benite (FR); FAZLI, Julien, 38260 Nantoin (FR)
(74) Mandataire: Soares, Luis Filipe
(86) Numéro de dépôt international: PCT/FR2015/053314
(87) Numéro de publication internationale: WO 2016/087791

(56) Documents cités:
- EP-A1- 2 416 621
- EP-A1- 2 757 660
- DE-U1-202007 013 494

## Description

La présente invention concerne de manière générale un système de centrage d'un appareil électroménager ou d'un récipient de cuisson sur une table à induction.

Plus particulièrement le système de centrage concerne les appareils électroménagers ou les récipients de cuisson qui sont alimentés ou chauffés sans fil en énergie par une table à induction pour réaliser de la chauffe ou une récupération d'énergie pour alimenter des fonctions annexes à la chauffe ou encore une combinaison des deux.

Il est connu dans l'art antérieur des systèmes de marquages circulaires sur les plaques de cuisson des générateurs ou des tables à induction comme en particulier ceux divulgués dans les documents JP2000323270 ou WO2009147664. Dans ces documents le marquage a pour but de repérer le ou les inducteurs et ainsi de bien positionner l'appareil électroménager ou le récipient de cuisson à l'intérieur du marquage afin d'assurer un maximum de transfert d'énergie entre les différents éléments.

Toutefois, et dans le cas de la récupération d'énergie pour alimenter des fonctions annexes à la chauffe, pour que ces dispositifs fonctionnent correctement il est nécessaire que l'inducteur de l'appareil à alimenter soit idéalement positionné. Pour cela il doit se positionner en face de l'inducteur du générateur à induction. Le parfait alignement de ces inducteurs permet de tirer le maximum de puissance avec le meilleur rendement du transfert d'énergie sans contact. C'est une condition impérative pour assurer un transfert d'énergie suffisant tout en ayant un dimensionnement du générateur à induction et de l'appareil électroménager ou du récipient de cuisson le plus optimum possible.

Tolérer un décalage entre le générateur à induction et l'appareil électroménager ou le récipient de cuisson reviendrait à diminuer le rendement global de l'application et donc à sur dimensionner le générateur à induction ce qui impacterait le coût final.
En outre ces systèmes présentent également l'inconvénient que le centrage de l'appareil électroménager ou du récipient de cuisson s'effectue à l'appréciation de l'utilisateur et en général de manière peu précise sans que l'utilisateur soit informé du bon alignement de l'appareil électroménager ou du récipient de cuisson sur la table à induction.

DE 20 2007 013494 U1 décrit un système électroménager comprenant un appareil électroménager ou un récipient de cuisson, une table à induction , et un système de centrage prévu pour fonctionner avec l'appareil électroménager ou le récipient de cuisson et la table à induction, la table à induction comprenant un inducteur générateur qui est prévu pour fournir de l'énergie et qui est positionné dans la table à induction, l'appareil électroménager ou le récipient de cuisson étant alimentés et/ou chauffés sans fil par l'énergie fournie par l'inducteur générateur, le système de centrage comprenant un dispositif optique positionné dans la table à induction; le dispositif optique étant prévu pour générer ou recevoir un ou plusieurs rayons optiques.

Un but de la présente invention est de répondre aux inconvénients de l'art antérieur mentionnés ci-dessus et en particulier tout d'abord de proposer un système qui puisse informer l'utilisateur du bon alignement d'un appareil électroménager ou un récipient de cuisson avec la table à induction dans le but de transférer un maximum d'énergie en vue de la chauffe de l'appareil électroménager ou du récipient de cuisson ou de la récupération d'énergie.

Pour cela l'invention concerne un système électroménager comprenant un appareil électroménager ou un récipient de cuisson, une table de cuisson, et un système de centrage prévu pour fonctionner avec l'appareil électroménager (ou le récipient de cuisson et la table à induction, la table à induction comprenant un inducteur générateur qui est prévu pour fournir de l'énergie et qui est positionné dans la table à induction, l'appareil électroménager ou le récipient de cuisson étant alimentés et/ou chauffés sans fil par l'énergie fournie par l'inducteur générateur, le système de centrage comprenant un premier dispositif optique positionné dans l'appareil électroménager ou le récipient de cuisson et un second dispositif optique positionné dans la table à induction; le premier dispositif optique étant prévu pour générer ou recevoir un ou plusieurs rayons optiques et le second dispositif optique étant prévu pour générer ou recevoir un ou plusieurs rayons optiques; le système de centrage étant prévu pour détecter l'alignement du premier dispositif optique par rapport au second dispositif optique à partir de un ou plusieurs rayons optiques émis par le premier dispositif optique et reçus par le second dispositif optique ou de un ou plusieurs rayons optiques émis par le second dispositif optique et reçus par le premier dispositif optique.

Selon un mode de réalisation, l'appareil électroménager ou le récipient de cuisson comprend un inducteur récepteur destiné à récupérer de l'énergie et le premier dispositif optique est positionné au milieu de l'inducteur récepteur et le second dispositif optique est positionné au milieu de l'inducteur générateur.

Le fait de placer les dispositifs optiques au milieu des inducteurs permet de n'utiliser que deux dispositifs optiques et lorsque ceux-ci sont alignés l'appareil électroménager ou le récipient de cuisson peut tourner autour de l'axe formé par les deux dispositifs optiques alignés sans que les inducteurs se décalent l'un par rapport à l'autre.

Selon un mode de réalisation, l'inducteur récepteur et l'inducteur générateur sont alignés lorsque le premier dispositif optique reçoit un ou plusieurs rayons optiques émis par le second dispositif optique ou lorsque le second dispositif optique reçoit un ou plusieurs rayons optiques émis par le premier dispositif optique. Les rayons optiques doivent être reçus de façon directe afin que les rayons parasites ne soient pas pris en compte par les différents dispositifs optiques.

Selon un mode de réalisation, les un ou plusieurs rayons optiques émis par le premier dispositif optique ou par le second dispositif optique comprennent :
- des données d'état de l'appareil électroménager ou du récipient de cuisson ou de la table à induction de manière à connaitre l'état de l'appareil électroménager ou du récipient de cuisson ou de la table à induction ou
- des données de commande de l'appareil électroménager ou du récipient de cuisson ou de la table à induction de manière à commander le fonctionnement de l'appareil électroménager ou du récipient de cuisson ou de la table à induction ;
et les données d'état ou de commande peuvent être échangées de manière bidirectionnelle entre l'appareil électroménager ou le récipient de cuisson et la table à induction par l'intermédiaire du premier dispositif optique et du second dispositif optique uniquement lorsque le premier dispositif optique et le second dispositif optique sont alignés. L'appareil électroménager ou le récipient de cuisson et la table à induction peuvent ainsi communiquer l'un avec l'autre par l'intermédiaire des rayons optiques et cela seulement lorsque les dispositifs optiques sont alignés ce qui permet d'évacuer la possibilité d'avoir des informations parasites qui pourraient provenir d'autres sources.

En d'autres termes la solution proposée permet par l'intermédiaire d'un seul et même moyen d'assurer une communication bidirectionnelle entre l'appareil électroménager et la table à induction ainsi qu'un indicateur de centrage de l'appareil électroménager par rapport à la table à induction.

Selon un mode de réalisation, l'appareil électroménager ou le récipient de cuisson ou la table à induction comprend un afficheur permettant de visualiser l'alignement du premier dispositif optique avec le second dispositif optique. L'intérêt d'un tel afficheur est d'avoir un dispositif permettant de rendre l'information de centrage visible à un utilisateur.

Selon un mode de réalisation, l'afficheur comprend une ou plusieurs diodes électroluminescentes qui sont dans un premier état d'allumage si le premier dispositif optique est aligné avec le second dispositif optique et qui sont dans un second état d'allumage si le premier dispositif optique n'est pas aligné avec le second dispositif optique. L'utilité d'avoir une telle indication du centrage est de pouvoir connaitre rapidement le statut de l'alignement des dispositifs optiques entre eux.

Selon un mode de réalisation, la table à induction comprend un dispositif de visualisation de la présence d'un appareil électroménager ou d'un récipient de cuisson, relié au second dispositif optique. Un tel dispositif permet de détecter si un appareil électroménager ou un récipient de cuisson est présent sur la table à induction et d'en informer un utilisateur.

Selon un mode de réalisation, l'appareil électroménager ou le récipient de cuisson ou la table à induction comprend un dispositif de mesure du décentrage du premier dispositif optique par rapport au second dispositif optique ou du second dispositif optique par rapport au premier dispositif optique. Un tel dispositif permet de connaitre la position relative des deux dispositifs optiques entre eux.

Selon un mode de réalisation, le dispositif de mesure du décentrage comprend une dalle photosensible à des rayons optiques, positionnée sur la table à induction ou sur le fond de l'appareil électroménager ou du récipient de cuisson, et qui permet de connaitre la position sur la dalle photosensible d'un rayon optique incident. La dalle photosensible permet d'être intégrée facilement dans le cadre de l'invention et permet de capter des rayons optiques de manière fiable.

Selon un mode de réalisation, l'appareil électroménager ou le récipient de cuisson ou la table à induction comprend un dispositif d'affichage de la position du rayon incident sur la dalle photosensible par rapport à la position du premier dispositif optique ou du second dispositif optique. De cette manière, on peut visualiser les positions relatives des deux systèmes optiques l'un par rapport à l'autre en temps réel et à partir de cette visualisation on peut corriger l'alignement des deux dispositifs optiques afin de les aligner.

Selon un mode de réalisation, le premier dispositif optique est un émetteur et/ou récepteur infrarouge relié à un microcontrôleur et le second dispositif optique est un émetteur et/ou récepteur infrarouge relié à un microcontrôleur. Les émetteurs et/ou récepteurs infrarouges fonctionnent dans des longueurs d'ondes dans lesquelles il y a peu d'interférences.

Selon un mode de réalisation, l'appareil électroménager ou le récipient de cuisson ou la table à induction comprend une interface utilisateur adaptée à recevoir en entrée des données de commande destinées à être transmises par le premier dispositif optique ou par le second dispositif optique, de manière à commander au moins une fonction de l'appareil électroménager ou du récipient de cuisson à partir de la table à induction ou à commander au moins une fonction de la table à induction à partir de l'appareil électroménager ou du récipient de cuisson.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue générale en coupe du système électroménager dans une première position ;
- la figure 2 est une vue générale en coupe du système électroménager dans une seconde position ;
- la figure 3 est une vue de dessus d'une variante du système électroménager dans la position de la figure 1 ;
- la figure 4 est une vue détaillée de dessus de la variante du système électroménager de la figure 3 dans la position de la figure 2.
La figure 1 représente une vue en coupe d'un système électroménager qui comprend un système de centrage, une table à induction 2 et un appareil électroménager 1 ou un récipient de cuisson.
Par appareil électroménager 1 on entend tous les appareils pouvant comporter des fonctions de chauffe mais également des fonctions annexes à la chauffe. Comme fonctions annexes à la chauffe on peut notamment avoir une alimentation électrique en vue de hacher, de mélanger ou en vue d'alimenter des dispositifs d'éclairage, de communications ou de visualisations.
Par fonction de chauffe d'un appareil électroménager 1 on entend qu'une partie de l'appareil électroménager 1 peut s'élever en température soit par l'intermédiaire de résistances électriques chauffantes soit par des courants induits dans une partie métallique de l'appareil électroménager 1.

Le récipient de cuisson est un récipient adapté à être posé sur une table à induction 2 et chauffé par celle-ci au niveau du fond. Le récipient de cuisson peut également comprendre des fonctions annexes à la chauffe. On retrouve de manière non limitative les fonctions annexes mentionnées ci-dessus.

La table à induction 2 comprend un ou plusieurs inducteurs 3 générateurs prévus pour fournir de l'énergie. Les un ou plusieurs inducteurs 3 générateurs sont positionnés dans la table à induction 2.

Le système de centrage comprend un premier dispositif optique 4. Ce premier dispositif optique 4 est composé d'un capteur optique relié à un microcontrôleur 12. Ce capteur optique est soit un émetteur infrarouge, soit un récepteur infrarouge soit un émetteur-récepteur combiné. Ainsi il peut générer ou recevoir un ou plusieurs rayons optiques dans les longueurs d'ondes infrarouges. Ce capteur optique est positionné dans l'appareil électroménager 1 ou dans le récipient de cuisson. Il est positionné perpendiculairement au fond de l'appareil électroménager 1 ou au fond du récipient de cuisson de manière à ce que les un ou plusieurs rayons optiques 10 émis soient émis perpendiculairement au fond de l'appareil électroménager 1 ou au fond du récipient de cuisson.

L'appareil électroménager 1 ou le récipient de cuisson, outre qu'il peut être chauffé, comprend un inducteur 6 récepteur destiné à récupérer de l'énergie afin d'alimenter des fonctions annexes à la chauffe. Le premier dispositif optique 4 est positionné au milieu de l'inducteur 6 récepteur. On entend par « positionné au milieu » que le premier dispositif optique 4 est positionné au centre du cercle quand, par exemple, l'inducteur 6 récepteur a la forme d'un cercle. D'une manière générale, si l'inducteur 6 récepteur est d'une forme quelconque ou comprend plusieurs inducteurs 6 récepteurs, on placera le premier dispositif optique 4 sur un axe de révolution du champ magnétique total formé par les un ou plusieurs inducteurs 6 récepteurs.

Le système de centrage comprend également un second dispositif optique 5. Ce second dispositif optique 5 est composé d'un capteur optique relié à un microcontrôleur 13. Ce capteur optique est soit un émetteur infrarouge, soit un récepteur infrarouge soit un émetteur-récepteur combiné. Ainsi il peut générer ou recevoir un ou plusieurs rayons optiques dans les longueurs d'ondes infrarouges. Ce second dispositif optique 5 est positionné dans la table à induction 2. Ce second dispositif optique 5 est plus particulièrement positionné au milieu de l'inducteur 3 générateur et perpendiculairement au plan de la table à induction 2 de manière à ce que les un ou plusieurs rayons optiques 11 émis soient perpendiculaires au plan de la table à induction 2.

La définition de « milieu » est ici la même que celle énoncée plus haut.

D'une manière générale l'invention ne se limite pas aux longueurs d'ondes de l'infrarouge et d'autres longueurs d'ondes sont possibles dès lors que le premier ou le second dispositif optique (4, 5) est adapté à détecter ces longueurs d'ondes.

Dans la figure 1, le premier dispositif optique 4 et le second dispositif optique 5 sont décalés ce qui implique que l'inducteur 3 générateur et l'inducteur 6 récepteur ne sont pas en vis-à-vis et que le rendement de l'énergie transmise de la table à induction 2 vers l'appareil électroménager 1 n'est pas optimal.

Afin d'en informer un utilisateur, l'appareil électroménager 1, ou le récipient de cuisson ou la table à induction 2, comprend un afficheur 7 permettant de visualiser l'alignement du premier dispositif optique 4 avec le second dispositif optique 5.

L'afficheur 7 comprend une ou plusieurs diodes électroluminescentes qui sont dans un premier état d'allumage si le premier dispositif optique 4 est aligné avec le second dispositif optique 5 et qui sont dans un second état d'allumage si le premier dispositif optique 4 n'est pas aligné avec le second dispositif optique 5.

On peut également avoir un dispositif sonore (non représenté) pour informer un utilisateur de l'alignement des dispositifs optiques (4, 5).

Comme visible sur les figures 1 à 4, la table à induction 2 comprend un dispositif de visualisation 8 de la présence d'un appareil électroménager 1 ou d'un récipient de cuisson sur la table à induction 2. Ce dispositif de visualisation 8 est relié au second dispositif optique 5 et il permet de détecter si un appareil électroménager 1 ou un récipient de cuisson est présent sur la table à induction 2 et d'en informer un utilisateur. En effet si le second dispositif optique 5 ne détecte pas de rayons optiques alors le dispositif de visualisation 8 indique qu'un appareil électroménager 1 ou un récipient de cuisson n'est pas présent sur la table à induction 2.

La figure 2 représente le système électroménager dans le cas où le premier dispositif optique 4 est centré avec le second dispositif optique 5. De cette manière le premier dispositif optique 4 reçoit directement les un ou plusieurs rayons optiques 11 émis par le second dispositif optique 5 et le second dispositif optique 5 reçoit directement les un ou plusieurs rayons optiques 10 émis par le premier dispositif optique 4. De cette manière la table à induction 2 est informée qu'un appareil électroménager 1 ou un récipient de cuisson est positionné sur la table à induction 2 mais l'appareil électroménager 1 ou le récipient de cuisson est également informé qu'une table à induction 2 est positionnée sous l'appareil électroménager 1 ou le récipient de cuisson.

Les un ou plusieurs rayons optiques (10, 11) émis par le premier dispositif optique 4 ou par le second dispositif optique 5 comprennent des données d'état de l'appareil électroménager 1 ou du récipient de cuisson ou de la table à induction 2 de manière à connaitre l'état de l'appareil électroménager 1 ou du récipient de cuisson ou de la table à induction 2.

Ces rayons optiques (10, 11) émis comprennent aussi des données de commande de l'appareil électroménager 1 ou du récipient de cuisson ou de la table à induction 2.

Ces données de commande permettent de commander le fonctionnement de l'appareil électroménager 1 ou du récipient de cuisson ou encore de la table à induction 2.

Les données d'état ou de commande peuvent être échangées de manière bidirectionnelle entre l'appareil électroménager 1 ou le récipient de cuisson et la table à induction 2.

Les figures 3 et 4 représentent une variante du système électroménager dans laquelle l'appareil électroménager 1 ou le récipient de cuisson ou la table à induction 2 comprend un dispositif de mesure du décentrage du premier dispositif optique 4 par rapport au second dispositif optique 5 ou du second dispositif optique 5 par rapport au premier dispositif optique 4. Le dispositif de mesure du décentrage comprend une dalle 9 photosensible aux rayons optiques. Elle est positionnée sur la table à induction 2 ou sur le fond de l'appareil électroménager 1 ou du récipient de cuisson et elle permet de repérer la position d'un rayon optique incident sur celle-ci.

Le dispositif de mesure du décentrage est relié à un dispositif d'affichage 16 de la position du rayon incident sur la dalle 9 photosensible qui permet de visualiser les positions relatives des deux dispositifs optiques (4, 5) l'un par rapport à l'autre en temps réel, le second dispositif optique 5 étant fixe par rapport à la table à induction 2 et le premier dispositif optique 4 étant mobile par rapport à la table à induction 2.

A partir de cette visualisation, un utilisateur peut corriger l'alignement des deux dispositifs optiques (4, 5) entre eux.

D'une manière générale, et comme visible aux figures 1 à 4, l'appareil électroménager 1 ou le récipient de cuisson ou encore la table à induction 2 comprend une interface 14 utilisateur. Cette interface 14 utilisateur est adaptée à recevoir en entrée des données de commande. Cette interface 14 utilisateur comprend des touches tactiles ou électromécaniques. Les informations rentrées sur l'interface 14 utilisateur peuvent commander directement les fonctions de l'élément du système électroménager sur lequel se trouve l'interface 14 utilisateur ou peuvent être transmises par le premier dispositif optique 4 ou par le second dispositif optique 5 à l'autre élément du système électroménager.

Plusieurs cas de figures peuvent être rencontrés lors de l'utilisation de l'appareil électroménager 1 ou du récipient de cuisson avec la table à induction 2. Tout d'abord aucun appareil électroménager 1 ou récipient de cuisson n'est positionné sur la table à induction 2. Dans ce cas là, le capteur optique du second dispositif optique 5 ne détecte pas de rayons optiques. Le microcontrôleur 13 interprète l'information et le résultat est visualisable sur le dispositif de visualisation 8.

Une fois un appareil électroménager 1 ou un récipient de cuisson positionné sur la table à induction 2, les deux dispositifs optiques (4, 5) peuvent être soit alignés soit non alignés.

Si les deux dispositifs optiques (4, 5) ne sont pas alignés, le second dispositif optique 5 de la table à induction 2 va recevoir des rayons optiques issus principalement de la réflexion de ses propres rayons optiques émis sur le fond de l'appareil électroménager 1 ou du récipient de cuisson. Le second dispositif optique 5 est adapté à reconnaitre la puissance des rayons optiques reçus et à en déduire que en dessous d'un certain seuil de puissance des rayons optiques reçus, le premier dispositif optique 4 de l'appareil électroménager 1 ou du récipient de cuisson est décalé par rapport au second dispositif optique 5 de la table à induction 2.

La visualisation de ce décalage se fera via le dispositif 16 d'affichage mentionné ci-dessus ou encore via l'afficheur 7 ou encore via les deux à la fois.

Lorsque les deux dispositifs optiques (4, 5) sont l'un en face de l'autre, les un ou plusieurs rayons optiques 10 émis par le premier dispositif optique 4 sont directement reçus par le second dispositif optique 5. De cette manière le seuil de puissance nécessaire au second dispositif optique 5 pour détecter le bon alignement du premier dispositif optique 4 est atteint. L'afficheur 7 indique maintenant par un changement d'état des diodes que les deux dispositifs optiques (4, 5) sont alignés et le dispositif 16 d'affichage indique quant à lui le bon alignement, par exemple, par la superposition d'un point lumineux au centre d'un référentiel en forme de croix.

Une fois l'alignement effectué, un échange de données bidirectionnel peut se faire et la commande de la table à induction 2 est possible soit via l'appareil électroménager 1 ou le récipient de cuisson, soit directement via la table à induction 2 et dans un cas comme dans l'autre via l'interface 14 utilisateur qui permet de rentrer des données de commande.

Par exemple dans ce cas de figure, un utilisateur peut commander la puissance de chauffe de la table à induction 2 par l'intermédiaire de l'appareil électroménager 1 ou du récipient de cuisson

On comprendra que diverses modifications et/ou améliorations évidentes pour l'homme du métier peuvent être apportées au mode de réalisation de l'invention décrit dans la présente description sans sortir du cadre de l'invention défini par les revendications annexées.

## Revendications

1. Système électroménager comprenant un appareil électroménager (1) ou un récipient de cuisson, une table de cuisson (2), et un système de centrage prévu pour fonctionner avec l'appareil électroménager (1) ou le récipient de cuisson et la table à induction (2), la table à induction (2) comprenant un inducteur (3) générateur qui est prévu pour fournir de l'énergie et qui est positionné dans la table à induction (2), l'appareil électroménager (1) ou le récipient de cuisson étant alimentés et/ou chauffés sans fil par l'énergie fournie par l'inducteur (3) générateur, le système de centrage comprenant un premier dispositif optique (4) positionné dans l'appareil électroménager (1) ou le récipient de cuisson et un second dispositif optique (5) positionné dans la table à induction (2) ; le premier dispositif optique (4) étant prévu pour générer ou recevoir un ou plusieurs rayons optiques et le second dispositif optique (5) étant prévu pour générer ou recevoir un ou plusieurs rayons optiques;
le système de centrage étant prévu pour détecter l'alignement du premier dispositif optique (4) par rapport au second dispositif optique (5) à partir de un ou plusieurs rayons optiques (10) émis par le premier dispositif optique (4) et reçus par le second dispositif optique (5) ou de un ou plusieurs rayons optiques (11) émis par le second dispositif optique (5) et reçus par le premier dispositif optique (4).

2. Système électroménager selon la revendication précédente **caractérisé en ce que** l'appareil électroménager (1) ou le récipient de cuisson comprend un inducteur (6) récepteur destiné à récupérer de l'énergie et le premier dispositif optique (4) est positionné au milieu de l'inducteur (6) récepteur et le second dispositif optique (5) est positionné au milieu de l'inducteur (3) générateur.

3. Système électroménager selon la revendication précédente **caractérisé en ce que** l'inducteur (6) récepteur et l'inducteur (3) générateur sont alignés lorsque le premier dispositif optique (4) reçoit un ou plusieurs rayons optiques (11) émis par le second dispositif optique (5) ou lorsque le second dispositif optique (5) reçoit un ou plusieurs rayons optiques (10) émis par le premier dispositif optique (4) et les rayons optiques (10, 11) sont reçus de façon directe.

4. Système électroménager selon l'une des revendications 1 à 3 **caractérisé en ce que** les un ou plusieurs rayons optiques (10, 11) émis par le premier dispositif optique (4) ou par le second dispositif optique (5) comprennent :
- des données d'état de l'appareil électroménager (1) ou du récipient de cuisson ou de la table à induction (2) de manière à connaitre l'état de l'appareil électroménager (1) ou du récipient de cuisson ou de la table à induction (2) ou
- des données de commande de l'appareil électroménager (1) ou du récipient de cuisson ou de la table à induction (2) de manière à commander le fonctionnement de l'appareil électroménager (1) ou du récipient de cuisson ou de la table à induction (2);
et **en ce que** les données d'état ou de commande peuvent être échangées de manière bidirectionnelle entre l'appareil électroménager (1) ou le récipient de cuisson et la table à induction (2) par l'intermédiaire du premier dispositif optique (4) et du second dispositif optique (5) uniquement lorsque le premier dispositif optique (4) et le second dispositif optique (5) sont alignés.

5. Système électroménager selon l'une des revendications 1 à 4 **caractérisé en ce que** l'appareil électroménager (1) ou le récipient de cuisson ou la table à induction (2) comprend un afficheur (7) permettant de visualiser l'alignement du premier dispositif optique (4) avec le second dispositif optique (5).

6. Système électroménager selon la revendication précédente **caractérisé en ce que** l'afficheur (7) comprend une ou plusieurs diodes électroluminescentes qui sont dans un premier état d'allumage si le premier dispositif optique (4) est aligné avec le second dispositif optique (5) et qui sont dans un second état d'allumage si le premier dispositif optique (4) n'est pas aligné avec le second dispositif optique (5).

7. Système électroménager selon l'une des revendications précédentes **caractérisé en ce que** la table à induction (2) comprend un dispositif de visualisation (8) de la présence d'un appareil électroménager (1) ou d'un récipient de cuisson, relié au second dispositif optique (5).

8. Système électroménager selon l'une des revendications précédentes **caractérisé en ce que** l'appareil électroménager (1) ou le récipient de cuisson ou la table à induction (2) comprend un dispositif de mesure du décentrage du premier dispositif optique (4) par rapport au second dispositif optique (5) ou du second dispositif optique (5) par rapport au premier dispositif optique (4).

9. Système électroménager selon la revendication précédente **caractérisé en ce que** le dispositif de mesure du décentrage comprend une dalle (9) photosensible à des rayons optiques, positionnée sur la table à induction (2) ou sur le fond de l'appareil électroménager (1) ou du récipient de cuisson, et qui permet de connaitre la position sur la dalle (9) photosensible d'un rayon optique incident.

10. Système électroménager selon l'une des revendications 8 ou 9 **caractérisé en ce que** l'appareil électroménager (1) ou le récipient de cuisson ou la table à induction (2) comprend un dispositif d'affichage (16) de la position du rayon incident sur la dalle (9) photosensible par rapport à la position du premier dispositif optique (4) ou du second dispositif optique (5).

11. Système électroménager selon l'une des revendications précédentes **caractérisé en ce que** le premier dispositif optique (4) est un émetteur et/ou récepteur infrarouge relié à un microcontrôleur (12) et le second dispositif optique (5) est un émetteur et/ou récepteur infrarouge relié à un microcontrôleur (13).

12. Système électroménager selon l'une des revendications précédentes **caractérisé en ce que** l'appareil électroménager (1) ou le récipient de cuisson ou la table à induction (2) comprend une interface (14) utilisateur adaptée à recevoir en entrée des données de commande destinées à être transmises par le premier dispositif optique (4) ou par le second dispositif optique(5), de manière à commander au moins une fonction de l'appareil électroménager (1) ou du récipient de cuisson à partir de la table à induction (2) ou à commander au moins une fonction de la table à induction (2) à partir de l'appareil électroménager (1) ou du récipient de cuisson.

## Patentansprüche

1. Elektrisches Haushaltssystem, umfassend ein elektrisches Haushaltsgerät (1) oder ein Kochgefäß, einen Kochtisch (2) und ein Zentriersystem, das vorgesehen ist, um mit dem elektrischen Haushaltsgerät (1) oder dem Kochgefäß und dem Induktionsfeld (2) zu funktionieren, wobei das Induktionsfeld (2) einen Induktionsgenerator (3) umfasst, der vorgesehen ist, um die Energie zu liefern, und der in dem Induktionsfeld (2) positioniert ist, wobei das elektrische Haushaltsgerät (1) oder das Kochgefäß drahtlos durch Energie, die von dem Induktionsgenerator (3) geliefert wird, versorgt und/oder erwärmt werden, wobei das Zentriersystem eine erste optische Vorrichtung (4), die in dem elektrischen Haushaltsgerät (1) oder dem Kochgefäß positioniert ist, und eine zweite optische Vorrichtung (5) umfasst, die in dem Induktionsfeld (2) positioniert ist; wobei die erste optische Vorrichtung (4) vorgesehen ist, um einen oder mehrere optische Strahlen zu erzeugen oder zu empfangen, und wobei die zweite optische Vorrichtung (5) vorgesehen ist, um einen oder mehrere optische Strahlen zu erzeugen oder zu empfangen;
wobei das Zentriersystem vorgesehen ist, um die Ausrichtung der ersten optischen Vorrichtung (4) relativ zu der zweiten optischen Vorrichtung (5) ausgehend von einem oder mehreren optischen Strahlen (10), die von der ersten optischen Vorrichtung (4) ausgesendet werden und von der zweiten optischen Vorrichtung (5) empfangen werden, oder von einem oder mehreren optischen Strahlen (11) zu erfassen, die von der zweiten optischen Vorrichtung (5) ausgesendet werden und von der ersten optischen Vorrichtung (4) empfangen werden.

2. Elektrisches Haushaltssystem nach dem vorstehenden Anspruch, **dadurch gekennzeichnet, dass** das Gerät (1) oder das Kochgefäß einen Induktionsempfänger (6) umfasst, der dazu bestimmt ist, Energie zurückzugewinnen, und dass die erste optische Vorrichtung (4) in der Mitte des Induktionsempfängers (6) positioniert ist, und dass die zweite optische Vorrichtung (5) in der Mitte des Induktionsgenerators (3) positioniert ist.

3. Elektrisches Haushaltssystem nach dem vorstehenden Anspruch, **dadurch gekennzeichnet, dass** der Induktionsempfänger (6) und der Induktionsgenerator (3) ausgerichtet sind, wenn die erste optische Vorrichtung (4) einen oder mehrere optische Strahlen (11) empfängt, die von der zweiten optischen Vorrichtung (5) ausgesandt werden, oder wenn die zweite optische Vorrichtung (5) einen oder mehrere optische Strahlen (10) empfängt, die von der ersten optischen Vorrichtung (4) ausgesandt werden und die optischen Strahlen (10, 11) direkt empfangen werden.

4. Elektrisches Haushaltssystem nach einem der Ansprüche 1 bis 3, **dadurch gekennzeichnet, dass** der oder die optischen Strahlen (10, 11), die von der ersten optischen Vorrichtung (4) oder von der zweiten optischen Vorrichtung (5) ausgesandt werden, umfassen:
- Zustandsdaten des elektrischen Haushaltsgeräts (1) oder des Kochgefäßes oder des Induktionsfelds (2), um den Zustand des elektrischen Haushaltsgeräts (1) oder des Kochgefäßes oder des Induktionsfelds (2) zu kennen, oder
- Steuerdaten des elektrischen Haushaltsgeräts (1) oder des Kochgefäßes oder des Induktionsfelds (2), um die Funktionsweise des elektrischen Haushaltsgeräts (1) oder des Kochgefäßes oder des Induktionsfelds (2) zu steuern;
und dass die Zustands- oder Steuerdaten bidirektional zwischen dem elektrischen Haushaltsgerät (1) oder dem Kochgefäß und dem Induktionsfeld (2) über die erste optische Vorrichtung (4) und die zweite optische Vorrichtung (5) nur dann ausgetauscht werden können , wenn die erste optische Vorrichtung (4) und die zweite optische Vorrichtung (5) ausgerichtet sind.

5. Elektrisches Haushaltssystem nach einem der Ansprüche 1 bis 4 ,**dadurch gekennzeichnet, dass** das elektrische Haushaltsgerät (1) oder das Kochgefäß oder das Induktionsfeld (2) eine Anzeige (7) umfasst, die es ermöglicht, die Ausrichtung der ersten optischen Vorrichtung (4) zu der zweiten optischen Vorrichtung (5) zu visualisieren.

6. Elektrisches Haushaltssystem nach dem vorstehenden Anspruch, **dadurch gekennzeichnet, dass** die Anzeige (7) eine oder mehrere Leuchtdioden umfasst, die in einem ersten Leuchtzustand sind, wenn die erste optische Vorrichtung (4) zu der zweiten optischen Vorrichtung (5) ausgerichtet ist, und die in einem zweiten Leuchtzustand sind, wenn die erste optische Vorrichtung (4) nicht zu der zweiten optischen Vorrichtung (5) ausgerichtet ist.

7. Elektrisches Haushaltssystem nach einem der vorstehenden Ansprüche **dadurch gekennzeichnet, dass** das Induktionsfeld (2) eine Vorrichtung (8) zur Visualisierung der Anwesenheit eines elektrische Haushaltsgeräts (1) oder eines Kochgefäßes umfasst, die mit der zweiten optischen Vorrichtung (5) verbunden ist.

8. Elektrisches Haushaltssystem nach einem der vorstehenden Ansprüche, **dadurch gekennzeichnet, dass** das elektrische Haushaltsgerät (1) oder das Kochgefäß oder das Induktionsfeld (2) eine Vorrichtung zum Messen der Dezentrierung der ersten optischen Vorrichtung (4) relativ zu der zweiten optischen Vorrichtung (5) oder der zweiten optischen Vorrichtung (5) relativ zu der ersten optischen Vorrichtung (4) umfasst.

9. Elektrisches Haushaltssystem nach dem vorstehenden Anspruch, **dadurch gekennzeichnet, dass** die Vorrichtung zum Messen der Dezentrierung eine für optische Strahlen lichtempfindliche Platte (9) umfasst, die auf dem Induktionsfeld (2) oder auf dem Boden des elektrischen Haushaltsgeräts (1) oder des Kochgefäßes positioniert ist, und die es ermöglicht, die Position auf der für einen optischen Strahl lichtempfindlichen Platte (9) zu kennen.

10. Elektrisches Haushaltssystem nach einem der Ansprüche 8 oder 9, **dadurch gekennzeichnet, dass** das elektrische Haushaltsgerät (1) oder das Kochgefäß oder das Induktionsfeld (2) eine Vorrichtung zum Anzeigen (16) der Position des einfallenden Strahl auf die lichtempfindliche Platte (9) relativ zu der Position der ersten optischen Vorrichtung (4) oder der zweiten optischen Vorrichtung (5) umfasst.

11. Elektrisches Haushaltssystem nach einem der vorstehenden Ansprüche, **dadurch gekennzeichnet, dass** die erste optische Vorrichtung (4) ein mit einem Mikrocontroller (12) verbundener Infrarostender und/oder -empfänger ist, und dass die zweite optische Vorrichtung (5) ein mit einem Mikrocontroller (13) verbundener Infrarostender und/oder -empfänger ist.

12. Elektrisches Haushaltssystem nach einem der vorstehenden Ansprüche, **dadurch gekennzeichnet, dass** das elektrische Haushaltsgerät (1) oder das Kochgefäß oder das Induktionsfeld (2) eine Benutzerschnittstelle (14) umfassen, die eingerichtet ist, als Eingabe Steuerdaten zu empfangen, die dazu bestimmt sind, durch die erste optische Vorrichtung (4) oder durch die zweite optische Vorrichtung (5) übertragen zu werden, um mindestens eine Funktion des elektrischen Haushaltsgeräts (1) oder des Kochgefäßes ausgehend von dem Induktionsfeld (2) zu steuern oder mindestens eine Funktion des Induktionsfelds (2) ausgehend von dem elektrischen Haushaltsgerät (1) oder Kochgefäß zu steuern.

## Claims

1. Household system comprising one household appliance (1) or one cooking vessel, one cooktop (2) and one centring system configured to work with the cooking appliance (1) or the cooking vessel and the induction hob (2), the induction hob (2) comprising an inductor (3) generator configured to provide power and positioned in the induction hob (2), the household appliance (1) or the cooking vessel being supplied and/or heated cordlessly by the energy provided by the inductor (3) generator, the centring system comprising a first optical device (4) positioned in the household appliance (1) or in the cooking vessel, and a second optical device (5) positioned in the induction hob (2); the first optical device (4) being configured to generate or to receive one or several optic beams and the second optical device (5) being configured to generate or to receive one or several optical beams;
the centring system is configured to detect the alignment of the first optical device (4) with respect to the second optical device (5) using one or several optical beams (10) emitted by the first optical device (4) and received by the second optical device (5) or using one or several optical beams (11) emitted by the second optical device (5) and received by the first optical device (4).

2. Household system according to the previous claim **characterised in that** the household appliance (1) or the cooking vessel comprises an inductor (6) receiver configured to retrieve the power, and **in that** the first optical device (4) is positioned in the middle of the inductor (6) receiver and the second optical device (5) is positioned in the middle of the inductor (3) generator.

3. Household system according to the previous claim, **characterised in that** the inductor (6) receiver and the inductor (3) generator are aligned when the first optical device (4) receives one or several optical beams (11) emitted by the second optical device, or when the second optical device (5) receives one or several optical beams (10) emitted by the first optical device (4) and when the optical beams (10, 11) are received directly.

4. Household system according to one of the claims 1 to 3 **characterised in that** the one or several optical beams (10, 11) emitted by the first optical device (4) or by the second optical device (5) comprise:
- data relating to the state of the household appliance (1) or of the cooking vessel or of the induction hob (2) informing about the state of the household appliance (1) or of the cooking vessel or of the induction hob (2) or
- control data of the household appliance (1) or of the cooking vessel or of the induction hob (2) used to operate the household appliance (1) or the cooking vessel or the induction hob;
and **in that** the state or control data can be exchanged bi-directionally between the household appliance (1) or the cooking vessel and the induction hob (2) through the first optical device (4) and the second optical device (5), only when the first optical device (4) and the second optical device (5) are aligned.

5. Household system according to any of the claims 1 to 4, **characterised in that** the household device (1) or the cooking vessel or the induction hob (2) comprises a display (7) showing the alignment between the first optical device (4) and the second optical device (5).

6. Household system according to the previous claim, **characterised in that** the display (7) comprises one or several light-emitting diodes that are in a first operating state if the first optical device (4) is aligned with the second optical device (5) and in a second operating state if the first optical device (4) is not aligned with the second optical device (5).

7. Household system according to one of the previous claims, **characterised in that** the induction hob (2) comprises a display system (8) notifying of the presence of a household appliance (1) or of a cooking vessel, connected to the second optical device (5).

8. Household system according to one of the previous claims, **characterised in that** the household appliance (1) or the cooking vessel or the induction hob (2) comprises a device measuring the decentring of the first optical device (4) with respect to the second optical device (5) or of the second optical device (5) with respect to the first optical device (4).

9. Household system according to the previous claim, **characterised in that** the decentring measurement device includes a slab (9) that is photosensitive top optical beams, positioned on the induction hob (2) or at the bottom of the household appliance (1) or of the cooking vessel, informing of the position of an incident optical beam on the photosensitive slab (9).

10. Household system according to one of the claims 8 or 9, **characterised in that** the household appliance (1) or the cooking vessel or the induction hob (2) comprises a display device (16) informing on the position of the incident beam on the photosensitive slab (9) with respect to the position of the first optical device (4) or of the second optical device (5).

11. Household system according to one of the previous claims, **characterised in that** the first optical device (4) is an infrared emitter and/or receiver connected to a microcontroller (12) and the second optical device (5) is an infrared emitter and/or receiver connected to a microcontroller (13).

12. Household system according to one of the previous claims, **characterised in that** the household appliance (1) or the cooking vessel or the induction hob (2) comprises a user interface (14) configured to receive the control data transmitted by the first optical device (4) or by the second optical device (5), so as to command at least one function of the household appliance (1) or of the cooking vessel from the induction hob (2) or to command at least one function of the induction hob (2) from the household appliance (1) or from the cooking vessel.
